# EUROPÄISCHE PATENTSCHRIFT

(11) **EP 1 382 461 B1**
(45) Veröffentlichungstag und Bekanntmachung des Hinweises auf die Patenterteilung: **26.04.2006**
(21) Anmeldenummer: 02405627.7
(22) Anmeldetag: 19.07.2002
(51) Int. Cl.: B42C 5/04

(54) **Vorrichtung zum Kerben eines aus zusammengepressten Druckbogen gebildeten Buchblockrückens**
Device for notching a compressed block of printed sheets for a book
Dispositif pour rogner un bloc de feuilles imprimées et comprimées pour un livre

(43) Veröffentlichungstag der Anmeldung: 21.01.2004
(73) Patentinhaber: Müller Martini Holding AG, 6052 Hergiswil (CH)
(72) Erfinder: Knoetig, Horst, Farmingville, NY 11738 (US)

(56) Entgegenhaltungen:
- CH-A- 303 678
- DE-A- 2 719 402
- DE-U- 20 019 747

## Beschreibung

Die Erfindung betrifft eine Vorrichtung zum Klebebinden von aus zusammengepressten Druckbogen gebildeten Buchblöcken, die auf einem Förderpfad eines Klebebinders ein zu einem Buchblockrücken um eine etwa senkrechte Drehachse rotierendes Kerbwerkzeug passieren, das zur Herstellung von bogenförmigen Kerben in den Buchblockrücken eintauchende Schneidzähne aufweist, die stirnseitig vorstehend an einem Träger des Kerbwerkzeuges befestigt sind.

Die CE 303 678 vermittelt ein Verfahren und eine Vorrichtung zum fadenlosen Einbinden von Büchern, mit denen die zu Buchblocks zusamengelegten Blätter auf der Rückiseite in der Weine gekerbt werden, dass bogenförmige, sich gegenseitig kreuzende Kerben an dem Rücken entstehen, auf den Leim aufgetragen wird.

Für die Haltbarkeit eines klebegebundenen Buchblockrückens ist dessen mechanische Bearbeitung ebenso wichtig wie die Beleimung. Mit der Bearbeitung des Buchblockrückens wird eine Vergrösserung der zur Beleimung verfügbaren Blattoberfläche angestrebt.
Gestrichene oder für Kunstdruck geeignete Papiere erschweren die Klebebindung eines Buchblockrückens aufgrund der hierzu unzureichenden Eigenschaften.

Nicht zuletzt aus diesem Grund wird eine verbesserte Bindung über eine Optimierung der Buchblockrücken-Struktur gesucht, mit der Massgabe, die Buchblockrückenoberfläche für den aufgetragenen Klebstoff zu vergrössern und damit die Steifigkeit mit einer günstigen Klammerwirkung zu verbessern.

Dieses Ziel verfolgt u.a. die US 4'741'236 A mit einer Vorrichtung zum Kerben eines Buchblockrückens. Die Vorrichtung besteht aus einem Förderer zum Bewegen eines Buchblocks entlang einem Förderpfad, wobei der Rücken des Buchblocks zum Bearbeiten vorsteht. Gegenüber dem Buchblockrücken ist eine Kerbvorrichtung angeordnet, die eine in Förderrichtung des Buchblocks geneigte Scheibe aufweist, welche um eine senkrechte Achse angetrieben ist. Diese Drehachse ist hohl ausgebildet und konzentrisch dazu ist innerhalb der Drehachse eine Welle gelagert, die sich einenends zum Antrieb eines Kerbwerkzeuges über die Scheibe hinaus erstreckt. Das Kerbwerkzeug besteht aus drei nebeneinander angeordneten Fräsblättern, die beim Passieren des Buchblockrückens quer zur Förderrichtung verlaufende, unterschiedlich tiefe Kerben oder Nuten hinterlassen, die senkrecht zur geneigten Scheibe stehen. D.h., mit jeder Umdrehung der Scheibe werden drei Kerben produziert, die sich jeweils unterschiedlich tief in den Rücken des Buchblocks erstrecken. Die schräggestellten Nuten verhelfen zu einer günstigeren Verankerung des Leims am Rücken eines Buchblocks. Die dazu verwendete Vorrichtung ist mit einem relativ hohen Aufwand verbunden.

Die vorliegende Erfindung hat sich eine Verbesserung sowohl der Verankerung des Leims im Rücken eines Buchblocks als auch der Klammerwirkung gegenüber der US 4'741'236 A zur Aufgabe gemacht.

Erfindungsgemäss wird die Aufgabe dadurch gelöst, dass der Träger des Kerbwerkzeuges wenigstens zwei sich an der Drehachse gegenüberliegende Schneidzähne aufweist, die in einem spitzen Winkel zu einer Schneidkreisebene ausgerichtet sind. Dadurch lässt sich in dem Buchblockrücken eine Struktur von Kerben verwirklichen, mit der die Steifigkeit und Klammerwirkung eines Buchblockrückens spürbar verbessert wird.

Vorteilhaft weist wenigstens einer der Schneidzähne eine zum Schneidkreiszentrum des Kerbwerkzeuges hin geneigte Lage auf, so dass bei der Bearbeitung eine wechselweise entgegengerichtete Neigungslage der Kerben entsteht.

Die gleiche Struktur der Kerben kann entstehen, wenn wenigstens einer der Schneidzähne eine von dem Schneidkreiszentrum radial nach aussen geneigte Lage aufweist.

Der Träger des Kerbwerkzeuges kann um eine zum Förderpfad senkrecht angeordnete Drehachse angetrieben sein, sodass der Buchblockrücken jeweils von zwei im Abstand sich gegenüberliegenden Schneidzähnen möglicherweise gleichzeitig beschnitten wird.

Mit jeder Umdrehung des Kerbwerkzeuges resp. Trägers werden zwei Kerben von einem Schneidzahn geschnitten.

Oder bei einem Träger des Kerbwerkzeuges, der um eine zum Förderpfad geneigt angeordnete Achse angetrieben ist, kann der Buchblockrücken von einem in Förderrichtung vorderen Ende aus gekerbt werden, wobei bei entgegengesetzter Ausrichtung der Schneidzähne an dem Träger am Buchblockrücken eine gleichförmige Ausrichtung der Kerben entsteht, wogegen bei gleichförmiger Ausrichtung der Schneidzähne am Buchblockrücken eine entgegengerichtete Kerbstruktur entsteht.

Der Abstand resp. die Struktur der Kerben entlang des Buchblockrückens kann über die Drehzahlverstellung des Kerbwerkzeuges und/oder über die Geschwindigkeit der Buchblöcke auf dem Förderpfad des Klebebinders bestimmt werden.

Anschliessend wird die Erfindung unter Bezugnahme auf die Zeichnung, auf die bezüglich aller in der Beschreibung nicht näher erwähnten Einzelheiten verwiesen wird, anhand zweier Ausführungsbeispiele erläutert. In der Zeichnung zeigen:
- Fig. 1: eine Seitenansicht der Vorrichtung,
- Fig. 2: einen Grundriss der Vorrichtung gemäss Fig. 1,
- Fig. 3: eine Kerbstruktur an einem Buchblockrücken nach der Bearbeitung mit einer Vorrichtung gemäss Fig. 1 und 2,
- Fig. 4: eine Seitenansicht einer alternativen Vorrichtung,
- Fig. 5: einen Grundriss der Vorrichtung gemäss Fig. 4,
- Fig. 6a: eine abschnittsweise Kerbstruktur an einem Buchblockrücken nach der Bearbeitung mit einer Vorrichtung gemäss Fig. 4 und 5,
- Fig. 6b: eine abschnittsweise alternative Kerbstruktur an einem Buchblockrücken nach der Bearbeitung mit einer Vorrichtung gemäss Fig. 4 und 5 sowie
- Fig. 7: eine vergrösserte Darstellung eines Schneidzahns.

Die Fig. 1 und 2 zeigen eine Vorrichtung zum Kerben eines zumindest an den seitlichen Flanken eines Buchblockrückens 1 eines Buchblocks 2 (teilweise ersichtlich) zusammengepressten Druckbogen, wobei der Buchblock 2 hochgestellt bzw. mit dem Buchblockrücken 1 der Kerbvorrichtung zugewandt in Richtung F entlang einem Förderpfad eines Klebebinders transportiert wird. Zuvor passierte der Buchblock 2 eingespannt in einer Klammer des Klebebinders eine Frässtation, in der die Falzkanten der einzelnen Druckbogen spanend entfernt worden sind, sodass für den anschliessenden Kerbvorgang der Buchblockrücken 1 eine weitgehend ebene Struktur aufweist.
Die in den Fig. 1 und 2 dargestellte Vorrichtung zum Kerben des Buchblockrückens 1 besteht im Wesentlichen aus einem, vorzugsweise scheibenartigen Träger 3, der mit einer Antriebswelle 4 verbunden ist und zwei dem Buchblockrücken 1 zugewandte Schneidzähne 5 aufweist, die, wie im dargestellten Ausführungsbeispiel erkennbar, vis-à-vis von der Drehachse 6 am Träger 3 vorstehend befestigt sind. Die in gleicher Neigungsrichtung an dem Träger 3 vorstehenden Schneidzähne 5 ergeben eine Kerbstruktur, wie sie in Fig. 3 veranschaulicht ist, d.h. jeweils ein Kerbenpaar weist entgegengesetzt ausgerichtete Kerben auf bzw. die in Längsrichtung eines Buchblockrückens aneinandergereihten Kerben weisen wechselweise entgegengerichtete Vertiefungen auf. Die Vertiefungen könnten wechselweise unterschiedlich lang ausgebildet sein und es wäre denkbar, mehr als zwei Schneidzähne 5 an dem Träger 3 zu befestigen. Der Abstand der Kerben richtet sich nach der Fördergeschwindigkeit der Buchblöcke und der Umlaufgeschwindigkeit der Schneidzähne 5, deren Umlaufrichtung durch Pfeil R in Fig. 2 vermerkt ist. Der zur Meidung ungleichmässiger Rotationskräfte kreisrund ausgebildete Träger 3 ist gegenüber dem passierenden Buchblockrücken 1 des Buchblocks 2 in eine leichte Schräglage versetzt, sodass jeweils nur ein Schneidzahn 5 an der gleichen Stelle über die Buchblockrückenbreite in den Buchblockrücken 1 eintaucht, wobei die Eintauchstrecke wenigstens die Länge der Buchblockdicke aufweist und eine kreisbogenförmige Kerbe hinterlässt. Die Schneidzähne 5 sind in einem gegenüber der von ihnen gebildeten Schneidebene spitzen Winkel β durch einen Schaft 9 in Ausnehmungen 7, 8 des Trägers 3 befestigt, vorzugsweise austauschbar befestigt. Die Ausnehmungen 7, 8 sind im Querschnitt dreieckförmig und weisen im Sinne einer seitlichen Halterung etwa die Breite eines Schaftes 9 eines Schneidzahnes 5 auf. Die Schneidzähne 5 können an ihrem Schaft 9 an dem Träger 3 festgelötet oder festgeschraubt sein.

Fig. 3 vermittelt ein Bild der durch die in den Fig. 1 und 2 dargestellte Vorrichtung hergestellte Kerbstruktur an einem Buchblockrücken, wobei die Kerbabschnitte deutlich machen, dass sich der Rand des Buchblockrückens 1 beim Kerben etwa in der Drehachse 6 des Kerbwerkzeuges befindet.

Die Fig. 4 bis 6b vermitteln eine alternative Ausführung des Kerbwerkzeuges und der Kerbstruktur.
Gemäss Fig. 4 sind die Schneidzähne 5 am Umfang eines scheibenförmigen Trägers 3 befestigt, der die Querschnittsform eines Kegelstumpfs aufweist. Die Schneidzähne 5 sind entlang einer Mantellinie des Trägers 3 befestigt bzw. auswechselbar befestigt und es handelt sich um die gleichen Schneidzähne 5, die schon in den Fig. 1 und 2 gezeichnet sind. Selbstverständlich könnten die Schneidzähne 5 auch in Ausnehmungen befestigt sein.
Ein weiterer Unterschied gegenüber den Fig. 1 und 2 besteht darin, dass die Drehachse 6 bzw. die mit dem Träger 3 verbundene Antriebswelle 4 etwa senkrecht zum Förderpfad bzw. zum Buchblockrücken 1 ausgerichtet ist, sodass jeweils beide der sich an der Drehachse 6 gegenüberliegenden Schneidzähne 5 Kerben in den Buchblockrücken 1 schneiden, wobei beide Schneidzähne 5 gleichermassen an der Herstellung der sich widerspiegelnden Kerbabschnittspaare 10 beteiligt sind (siehe auch Fig. 6a und 6b), deren Anordnung der Fig. 4 entnehmbar ist. Wie schon in Fig. 3 ist auch gemäss den Fig. 6a und 6b die Kerbstruktur nicht symmetrisch zur Längsachse des Buchblockrückens 1 angelegt.

In Fig. 7 -auszugsweise eine vergrösserte Darstellung von Fig. 4- ist ausschnittweise die Querschnittgeometrie im Schneidbereich eines Schneidzahns 5 gezeigt, wie er beispielsweise in der Ausführung nach Fig. 4 gebraucht wird. Die Schneidspitze 11 weist im Querschnitt eine keilige Form mit einem Winkel α auf, sodass sich die Späne aus dem Buchblockrücken 1 störungsfrei ausheben lassen. Im übrigen gleicht die Schneidgeometrie des Schneidzahns 5 einem Drehstahl.

## Patentansprüche

1. Vorrichtung zum Klebebinden von aus zusammengepressten Druckbogen gebildeten Buchblöcken, die auf einem Förderpfad eines Klebebinders ein zum Buchblockrücken (1) um eine etwa senkrechte Drehachse (6) rotierendes Kerbwerkzeug passieren, das zur Herstellung von bogenförmigen Kerben in den Buchblockrücken (1) eintauchende Schneidzähne (5) aufweist, die stirnseitig vorstehend an einem Träger (3) des Kerbwerkgeuges befestigt sind, **dadurch gekennzeichnet, dass** der Träger (3) des Kerbwerkzeuges wenigstens zwei sich an der Drehachse (6) gegenüberliegende Schneidzähne (5) aufweist, die in einem spitzen Winkel β zu einer Schneidkreisebene (20) ausgerichtet sind.

2. Vorrichtung nach Anspruch 1, **dadurch gekennzeichnet, dass** wenigstens einer der Schneidzähne (5) eine zum Schneidkreiszentrum hin geneigte Lage aufweist.

3. Vorrichtung nach Anspruch 1, **dadurch gekennzeichnet, dass** wenigstens einer der Scnneidzähne (5) eine von dem Schneidkreiszentrum radial nach aussen geneigte Lage aufweist.

4. Vorrichtung nach einem der Ansprüche 1 bis 3, **dadurch gekennzeichnet, dass** der Träger (3) des Kerbwerkzeuges um eine zum Buchblockrücken (1) senkrecht angeordnete Drehachse (6) angetrieben ist.

5. Vorrichtung nach einem der Ansprüche 1 bis 3, **dadurch gekennzeichnet, dass** der Träger (3) des Kerbwerkzeuges um eine zum Suchhlookrücken (1) geneigt angeordnete Drehachse (6) angetrieben ist.

6. Vorrichtung nach einem der Ansprüche 1 bis 5, **dadurch gekennzeichnet, dass** die schneidzähne (5) in Ausnehmungen (7, 8) des Trägers (3) befestigt sind.

7. Vorrichtung nach einem der Ansprüche 1 bis 6, **dadurch gekennzeichnet, dass** der Träger (3) zur Befestigung der Schneidzähne (5) im Querschnitt betrachtet kegelstumpfförmig ausgebildet ist und die Schneidzähne (5) entlang einer Mantellinie des Kegelstumpfes befestigt sind.

8. Vorrichtung nach einem der Ansprüche 1 bis 7, **dadurch gekennzeichnet, dass** die Schneidzähne (5) unterschiedlich weit vorstehend an dem Träger (3) befestigt sind.

## Revendications

1. Dispositif pour relier par collage des blocs de livres formés de feuilles imprimées comprimées qui passent sur une ligne de transport d'une machine à relier par collage par un outil à rogner en rotation autour d'un axe de rotation approximativement vertical (6) par rapport au dos du bloc de livre (1), qui comporte des dents coupantes (5) s'enfonçant dans le dos du bloc de libre (1) pour y réaliser des entailles en forme d'arc (1) et qui sont fixées frontalement en saillie sur un support (3) de l'outil à rogner, **caractérisé en ce que** le support (3) de l'outil à rogner comporte au moins deux dents coupantes (5) qui se font face sur l'axe de rotation (6) et sont orientées selon un angle aigu β par rapport à un niveau de cercle de coupe (20).

2. Dispositif selon la revendication 1, **caractérisé en ce qu'**au moins une des dents coupantes (5) affiche une position inclinée vers le centre du cercle de coupe.

3. Dispositif selon la revendication 1, **caractérisé en ce qu'**au moins une des dents coupantes (5) affiche une position inclinée radialement vers l'extérieur à partir du centre du cercle de coupe.

4. Dispositif selon une des revendications 1 à 3, **caractérisé en ce que** le support (3) de l'outil à rogner est entraîné autour d'un axe de rotation (6) disposé verticalement par rapport au dos du bloc de livre (1).

5. Dispositif selon une des revendications 1 à 3, **caractérisé en ce que** le support (3) de l'outil à rogner est entraîné autour d'un axe de rotation (6) disposé de manière inclinée vers le dos du bloc de livre (1).

6. Dispositif selon une des revendications 1 à 5, **caractérisé en ce que** les dents coupantes (5) sont fixées dans des évidements (7, 8) du support (3).

7. Dispositif selon une des revendications 1 à 6, **caractérisé en ce que** le support (3) pour la fixation des dents coupantes (5) est réalisé, vu en section transversale, en forme de tronc de cône et **en ce que** les dents coupantes (5) sont fixées le long d'une génératrice du tronc de cône.

8. Dispositif selon une des revendications 1 à 7, **caractérisé en ce que** les dents coupantes (5) sont fixées sur le support (3) avec des saillies différentes.

## Claims

1. Device for adhesive binding of cahiers made up of printed sheets pressed together and passing, on a conveying line of an adhesion binder, a notching tool rotating around a rotational axis (6) running approximately vertically in relation to the spine of the book (1), the said notching tool having cutter teeth (5), which sink in, for producing arched notches in the spine (1) of the book, the said cutter (5) being attached, at the front end, to a carrier (3) of the notching tool, **characterized in that** the carrier (3) of the notching tool has at least two cutter teeth (5), which are aligned at an acute angle β to the plane (20) of a cutting circle.

2. Device in accordance with claim 1, **characterized in that** at least one of the cutter teeth (5) is inclined towards the centre of the cutting circle.

3. Device in accordance with claim 1, **characterized in that** at least one of the cutter teeth (5) is inclined outwards from the centre of the cutting plane.

4. Device in accordance with one of claims 1 to 3, **characterized in that** the carrier (3) of the notching tool is driven about a rotational axis (6) lying vertically in relation to the spine of the book (1).

5. Device in accordance with one of claims 1 to 3, **characterized in that** the carrier (3) of the notching tool is driven about a rotational axis (6) that is inclined in relation to the spine (1) of the book.

6. Device in accordance with one of claims 1 to 5, **characterized in that** the cutter teeth (5) are attached in recesses (7, 8) in the carrier (3).

7. Device in accordance with one of claims 1 to 6, **characterized in that** the carrier (3), for attachment of the cutter teeth (5), is in the form of a truncated cone, when seen in a transverse section, and the cutter teeth (5) are attached along a surface line of the truncated cone.

8. Device in accordance with one of claims 1 to 7, **characterized in that** the cutter teeth (5) are attached such that they project, to a differing extent, from the carrier (3).
